# EUROPÄISCHE PATENTSCHRIFT

(11) **EP 0 005 238 B1**
(45) Veröffentlichungstag und Bekanntmachung des Hinweises auf die Patenterteilung: **01.04.1981**
(21) Anmeldenummer: 79101255.2
(22) Anmeldetag: 26.04.1979
(51) Int. Cl.: E04F 15/00, E01C 13/00, E01C 3/00

(54) **Bodenbelagsdecke für Sport- und Spielräume oder -aussenanlagen**
Floor covering for indoor or outdoor sporting and playing areas
Revêtement de sol pour locaux ou aires extérieures destinés aux sports et aux jeux

(30) Priorität: 02.05.1978 DE 2819252
(43) Veröffentlichungstag der Anmeldung: 14.11.1979
(73) Patentinhaber: Schmidt, Bernard L., New York, N.Y.10015 (US)
(72) Erfinder: Schmidt, Bernard L., New York, N.Y.10015 (US); Brodeur, Edward, Marietta Georgia 30066 (US)
(74) Vertreter: Stach, Harald, Dr.

## Beschreibung

Die Erfindung betrifft eine Bodenbelagsdecke für Sport- und Spielräume und -anlagen, mit einem auf dem Untergrund angeordneten, Schüttgut enthaltenden Unterbau und mindestens einer darüberliegenden, wasserundurchlässigen Deckschicht.

Bei den für Sporthallen und Spielräumen üblichen Böden ist unter der aus vorgefertigten Platten oder Bahnen bestehenden oder in situ durchgehend aufgebrachten Deckschicht normalerweise ein aufwendiger flexibler oder federnder Unterbau vorgesehen, dessen Herstellung grosse Sorgfalt und erheblichen Arbeitsaufwand erfordert. Derartige Böden sind daher relativ teuer.

Bei den für Aussenanlagen bekannten Decken dieser Art besteht der Unterbau aus Steinen, Kies oder dergleichen und die Deckschicht entweder aus vorgefertigten Platten oder Bahnen aus Kunststoff oder elastomerem Material oder aus einer in situ erzeugten, durchgehenden Schicht. Sie sind jedoch in der Herstellung relativ arbeitsaufwendig und erfordern insbesondere eine zeitraubende Herrichtung des Unterbaus.

Aus der FR-A-337442 ist eine Strassenkonstruktion bekannt, bei der einzelne, kastenähnliche Gebilde aus Papier oder Pappe nebeneinander angeordnet werden und mit einer aushärtbaren Masse ausgegossen werden. Ein derartiger Strassenuntergrund ist in seinen Eigenschaften hart und bildet keinen geeigneten Untergrund für Sport- und Spielanlagen. Die einzelnen kastenförmigen Elemente müssen vor dem Ausgiessen mühsam nebeneinander angesetzt werden.

Die DE-A-1 509644 beschreibt eine schall- und wärmedämmende Ausgleichsschicht für die Verlegung von Trockenestrich, die dazu dient, auch bei einem Sandbett von geringstmöglicher Höhe, das auf den Rohunterbau aufgebracht ist, die in der Deckenoberfläche der Rohdecke beispielsweise aus Stahlbeton oder Spannbeton vorhandenen Unebenheiten auszugleichen. Als Ausgleichsschicht werden plattenförmige Körper verwendet, die an der auf der Rohdecke zur Auflage kommenden Seite eine Vielzahl von wabenartigen Öffnungen besitzen. Die Verwendung derartiger Bodenbeläge auf Spiel- und Sportplätzen würde sich verbieten, solange nicht ein geeigneter Unterbau geschaffen ist. Der dabei vorgeschlagene Betonunterbau ist nicht geeignet.

Die CH-A-169613 beschreibt ferner eine Stahlrost-Strassendecke aus einer Vielzahl von zu einem Gitterrost verschweissten oder vernieteten geraden, gewellten oder zickzackförmigen Stahlstäben, deren Zwischenräume leer bleiben oder mit Beton, Bitumenmischung, Kies oder Split ausgefüllt sein können. Eine derartige Strassendecke, bei der die Oberkanten der Stahlstäbe die Oberfläche bilden, ist für Sport- und Spielanlagen nicht brauchbar.

Die DE-C-655809 beschreibt Trennstreifen, beispielsweise aus Papier, die zum Bau von Betonstrassen geeignet sind. Die Zwischenräume der Trennstreifen werden mit breiiger, erstarrender Masse ausgegossen.

Aufgabe der Erfindung ist es nun, eine Bodenbelagsdecke für Sport- und Spielräume und -anlagen der eingangs genannten Art zu schaffen, die mit einfachen, unaufwendigen Mitteln rasch und ohne grossen Arbeitsaufwand erstellt werden und auch ortsbeweglich ausgebildet sein kann.

Zur Lösung dieser Aufgabe ist die Decke der eingangs genannten Art erfindungsgemäss gekennzeichnet durch die Merkmale des Patentanspruchs 1.

Da die für die erfindungsgemässe Decke verwendete Stützschicht aus wabenartig verbundenen Tragstreifen bei ausgezeichneter Tragkraft sehr unaufwendig hergestellt und in Form von Platten oder Bahnen eingesetzt werden kann, lässt sich durch Planieren des Untergrundes und einfaches Auflegen der vorgefertigten leichten Stützschicht, nachfolgendes Befüllen derselben mit Schüttgut und anschliessendes Auflegen einer beispielsweise aus Bahnen aus elastischem Kunststoff bestehenden Deckschicht in kürzester Zeit und mit geringem materiellem Aufwand eine für Sport- und Spielräume und -anlagen hervorragend geeignete Decke herstellen. Die mit dem Schüttgut beschickte Stützschicht besitzt eine erstaunlich hohe Tragfähigkeit und bedarf lediglich im Freien einer wasserundurchlässigen Abdeckung.

Vorteilhafte weitere Ausgestaltungen der erfindungsgemässen Decke sind in den Unteransprüchen beschrieben.

Im folgenden wird ein Ausführungsbeispiel der erfindungsgemässen Decke unter Bezugnahme auf die beigefügten Zeichnungen weiter erläutert. Es zeigen:
Fig. 1 eine schematische perspektivische Ansicht der Stützschicht und
Fig. ein schematisches Schnittbild durch eine Decke für eine Sportanlage.

Die in Fig. 1 dargestellte, bahnartige Stützschicht 3 besteht aus zueinander parallel verlaufenden, senkrechten, planen Tragstreifen 4a und jeweils zwischen diesen angeordneten, gewellten Tragstreifen 4b, die jeweils an ihren Wellenscheiteln mit den anliegenden planen Tragstreifen 4a verklebt sind. Die Tragstreifen bestehen aus mit Kunstharz wasserabweisend imprägnierter Pappe und weisen eine Höhe von 25 mm und eine Stärke von etwa 0,2 mm auf. Zur wasserabweisenden Imprägnierung können anstelle von Kunstharz auch geeignete Mineralölprodukte verwendet werden. Die zwischen den Tragstreifen 4 liegenden, senkrecht durchgehenden Hohlräume 5 besitzen einen sinusförmigen Querschnitt mit einer lichten Weite von etwa 8 mm. Die dargestellte Stützschicht kann in Form von Platten oder endlosen Bahnen verlegt und dabei je nach Bedarf zugeschnitten werden.

Die in Fig. 2 dargestellte Decke besitzt eine auf dem planierten Untergrund 1 verlegte Unterlageschicht 2 aus dünner, wasserundurchlässiger Kunststoffolie, eine auf diese aufgelegte Stützschicht 3 der in Fig. 1 dargestellten Art, wobei die Hohlräume 5 der Stützschicht 3 jeweils vollständig mit aus Sand einer Teilchengrösse von höchstens 1,2 mm bestehendem Schüttgut 6 ausgefüllt sind. Das Schüttgut 6 überdeckt dabei auch die Oberkanten der Tragstreifen 4. Auf das Schüttgut 6 ist eine wasserundurchlässige Zwischenschicht 8 aus dünner Kunststoffolie und auf diese eine 12 mm starke Deckschicht aus bahnartigem Kunststoffmaterial aufgelegt, deren Fugen jeweils durch eine Fugenmasse wasserdicht versiegelt sind. Das für die Deckschicht 7 verwendete Material enthält in den Kunststoff eingebettete Füllstoffe, die zum Teil aus mineralischen Teilchen und zum Teil aus regeneriertem Gummigranulat bestehen.

Die vorstehend anhand einer bevorzugten Ausführungsform erläuterte Decke kann vom Fachmann je nach Anforderungen des Einzelfalles in verschiedener Weise zweckentsprechend abgewandelt werden, sofern dabei die mit Schüttgut gefüllte Stützschicht verwendet wird.

## Patentansprüche

1. Bodenbelagsdecke für Sport- und Spielräume und -anlagen, mit einem auf dem Untergrund (1) angeordneten, Schüttgut (6) enthaltenden Unterbau und mindestens einer darüberliegenden, wasserundurchlässigen Deckschicht (7), dadurch gekennzeichnet, dass
a) der Unterbau mindestens eine Stützschicht (3) aus zur Schichtebene senkrecht stehenden, wabenartig verbundenen Tragstreifen (4) aus imprägnierter Pappe oder imprägniertem Papier aufweist und
b) die Hohlräume (5) der Stützschicht (3) mit feinteiligem, wasserfestem Schüttgut (6), vorzugsweise Sand oder Gesteinsmehl vollständig ausgefüllt sind.

2. Decke nach Anspruch 1, dadurch gekennzeichnet, dass zwischen der Stützschicht (3) und dem Untergrund (1) noch eine Unterlageschicht (2) aus wasserundurchlässigem Material, vorzugsweise einer oder mehreren Lagen Kunststofffolie angeordnet ist.

3. Decke nach Anspruch 1 oder 2, gekennzeichnet durch eine Stützschicht (3) aus vorgefertigten Platten oder Bahnen aus zu einem engmaschigen Wabengitter verbundenen Tragstreifen (4) aus wasserabweisend imprägnierter Pappe mit einer Höhe zwischen 5 und 50 mm, vorzugsweise 10 und 30 mm und einer lichten Weite der Hohlräume (5) zwischen 3 und 40 mm, vorzugsweise 5 bis 25 mm.

4. Decke nach einem der Ansprüche 1 bis 3, dadurch gekennzeichnet, dass die Stützschicht (3) aus zueinander parallelen, planen Tragstreifen (4a) und jeweils zwischen diesen angeordneten, gewellten Tragstreifen (4b) besteht, die jeweils an ihren Wellenscheiteln mit den anliegenden planen Tragstreifen (4) unter Bildung von im Querschnitt im wesentlichen dreieckigen oder sinusförmigen Hohlräumen (5) verklebt sind.

5. Decke nach einem der Ansprüche 1 bis 4, dadurch gekennzeichnet, dass das Schüttgut (6) mit einem fliessfähigen, wasserabweisenden Mittel hydrophobiert ist.

6. Decke nach einem der Ansprüche 1 bis 5, dadurch gekennzeichnet, dass das Schüttgut (6) die Oberkanten der Tragstreifen (4) überdeckt.

7. Decke nach einem der Ansprüche 1 bis 6, dadurch gekennzeichnet, dass zwischen der Stützschicht (3) und der Deckschicht (7) mindestens eine Zwischenschicht aus wasserundurchlässiger Folie angeordnet ist.

8. Decke nach einem der Ansprüche 1 bis 7, dadurch gekennzeichnet, dass die Deckschicht (7) aus vorgefertigten Platten oder Bahnen aus Kunststoff, elastomerem Material oder einem durch ein Bindemittel gebundenen Granulat aus mineralischen und/oder organischen Teilchen besteht und gegebenenfalls eine gerauhte oder strukturierte Oberfläche aufweist.

9. Decke nach einem der Ansprüche 1 bis 7, dadurch gekennezichnet, dass die Deckschicht (7) aus einer in situ erzeugten, durchgehenden Schicht aus Kunststoff, elastomerem Material oder einem durch ein Bindemittel gebundenem Granulat aus mineralischen und/oder organischen Teilchen besteht und gegebenenfalls eine gerauhte oder strukturierte Oberfläche aufweist.

## Claims

1. Surface flooring for sport and playing rooms and fields with a foundation arranged on the sub-soil (1) and containing loose material (6) and with at least one superimposed water impermeable covering layer (7) characterized in that
a) the foundation incorporates at least one supporting layer (3) consisting of honeycombed connected supporting bands (4) of impregnated cardboard or impregnated paper vertical to the plane of the layer, and
b) the hollow spaces (5) of the supporting layer (3) are completely filled with finely crushed waterproof loose materials (6) preferably sand or finely crushed rocks.

2. Surface according to claim 1 characterized in that between the supporting layer (3) and the sub-soil (1) another supporting layer (2) of water- impermeable material, preferably of one or more layers of synthetic sheets is arranged.

3. Surface according to claim 1 or 2 characterized by a supporting layer (3) of prefabricated plates or bands of carrying strips (4) of a fine meshed honeycombed grid made of water impermeable impregnated cardboard of a height between 5 and 50 mm preferably 10 and 30 mm and an inside width of the hollow spaces (5) between 3 and 40 mm preferably 5 to 25 mm.

4. Surface according to any one of the claims 1 to 3 characterized in that the supporting layer (3) consists of parallel plane carrying strips (4a) and in each case arranged between them of corrugated carrying strips (4b) which in each case are glued at their wave crests to the adjacent plane carrying strips (4a) thereby forming essentially triangular or sine shaped hollow spaces (5).

5. Surface according to one of the claims 1 to 4 characterized in that the loose material (6) is treated hydrophobically with a water repellent substance, capable of free flow.

6. Surface according to one of the claims 1 to 5 characterized in that the loose material (6) covers the upper edges of carrying strips (4).

7. Surface according to one of the claims 1 to 6 characterized in that between supporting layer (3) and covering layer (7) is arranged at least one intermediate layer of water impermeable foil sheeting.

8. Surface according to one of the claims 1 to 7 characterized in that the covering layer (7) consists of prefabricated plates or bands of synthetic elastomeric material or of granular particles of mineral and/or organic particles bonded by a bonding agent and which if required may have a roughened or textured surface.

9. Surface according to one of the claims 1 to 7 characterized in that the covering layer (7) consists of a continuous layer of synthetic elastomeric material fabricated in situ or of granular particles of mineral and/or organic particles bonded by a bonding agent and if required may have a roughened or textured surface.

## Revendications

1. Couverture de revêtement de sols pour des salles de sports et de jeux ou des installations, comportant une infrastructure contenant un matériau en vrac (6) sur une infrastructure (1), ainsi qu'au moins une couche de revêtement (7) imperméable à l'eau, qui recouvere la couche précédente, couverture caractérisé en ce que:
a) l'infrastructure comporte au moins une couche d'appui (3) formée par des bandes de support (4) reliées en nids d'abailles, disposées verticalement par rapport au plan de la couche, ces bandes étant en carton imprégné ou en papier imprégné,
b) les cavités (5) de la couche d'appui (3) sont remplies complètement d'un matériau en vrac (6) résistant à l'eau, à particules fines, de préférence en sable ou en farine de pierre.

2. Couverture selon la revendication 1, caractérisée en ce qu'entre la couche d'appui (3) et l'infrastructure (1) il est prévu une couche de base (2) en un matériau imperméable à l'eau, de préférence formée par une ou plusieurs couches de matière synthétique.

3. Couverture selon l'une quelconque des revendications 1 et 2, caractérisée par une couche d'appui (3) formée de plaques ou de chemins préfabriqués, constituée de bandes de support (4) reliées pour former une grille en nids d'abaillles à mailles fines, en carton imprégné de façon hydrophobe, ayant une hauteur comprise entre 5 et 50 mm, de préférence 10 et 30 mm et une largeur libre des cavités (5) comprise entre 3 et 40 mm, de préférence entre 5 et 25 mm.

4. Couverture selon l'une quelconque des revendications 1 à 3, caractérisée en ce que la couche en vrac (3) se compose de bandes de support (4a), planes, parallèles et de bandes de support ondulées (4b), prévues entre les bandes de support planes, ces bandes ondulées touchant par les sommets des ondulations les bandes de support planes (4a) adjacentes en forme des cavités (5) à section essentiellement triangulaire ou sinosoïdale.

5. Couverture selon l'une quelconque des revendications 1 à 4, caractérisée en ce que le produit en vrac (6) est rendu hydrophobe par un agent susceptible de couler, et qui repousse l'eau.

6. Couverture selon l'une quelconque des revendications 1 à 5, caractérisée en ce que le produit en vrac (6) recouvre les arêtes supérieures des bandes de support (4).

7. Couverture selon l'une quelconque des revendications 1 à 6, caractérisée en ce qu'au moins une couche intermédiaire formée par une feuille imperméable à l'eau est placée entre la couche de protection (3) et la couche de recouvrement (7).

8. Couverture selon l'une quelconque des revendications 1 à 7, caractérisée en ce que la couche de recouvrement (7) est formée de plaques ou de bandes préfabriquées en matière synthétique en une matière élastomère ou en un produit granulé collé par un agent de liaison, formé de particules minérales et/ou organiques et ayant le cas échéant une surface structurée ou rugueuse.

9. Couverture selon l'une quelconque des revendications 1 à 7, caractérisée en ce que la couche de recouvrement (7) se compose d'une couche de matière synthétique, d'une matière élastomère ou de produits granulés collés par un agent de liaison formés de particules minérales et/ou organiques, que l'on forme sur place, et comporte le cas échéant une surface supérieure structurée ou rugueuse.
